# EUROPÄISCHE PATENTSCHRIFT

(11) **EP 0 387 657 B1**
(45) Veröffentlichungstag und Bekanntmachung des Hinweises auf die Patenterteilung: **06.10.1993**
(21) Anmeldenummer: 90104206.9
(22) Anmeldetag: 05.03.1990
(51) Int. Cl.: H05K 5/00

(54) **Anzeigeeinheit für elektrische Geräte**
Display unit for electrical device
Unité d'affichage pour appareil électrique

(30) Priorität: 08.03.1989 DE 3907537
(43) Veröffentlichungstag der Anmeldung: 19.09.1990
(73) Patentinhaber: SIEMENS AKTIENGESELLSCHAFT, 80333 München (DE)
(72) Erfinder: Betzler, Hans Ludwig, Dipl.-Ing. (FH), D-8000 München 71 (DE)

(56) Entgegenhaltungen:
- DE-U- 8 006 763
- DE-U- 8 213 979
- DE-U- 8 812 061

## Beschreibung

Die Erfindung betrifft eine Anzeigeeinheit für elektrische Geräte, mit einem mit Anzeigesymbolen wie z.B. Schriftzeichen versehenen Schauglas, einem an der Gerätefrontseite befestigbaren Rahmen, einem in einer Nut zwischen dem Rahmen und der Gerätefrontseite einlegbaren, geschlossenen Dichtungsring und einer an der Vorderseite mit Anzeigeelementen versehenen Leiterplatte. Eine derartige Anzeigeeinheit ist bei dem aus dem DE-GM 82 13 979 bekannten Gehäuse für elektrische Geräte vorgesehen.

Bei der bekannten Anzeigeeinheit ist der Rahmen mittels an vier Eckpunkten eingesetzter, in Gewindesacklöcher der Frontplatte des Gehäuses einschraubbarer und als unverlierbare Halsschrauben ausgebildeter Befestigungsschrauben an der Frontplatte gehalten. Der Dichtungsring ist der Frontplatte zugeordnet, in dem er in eine Nut eines die Öffnung der Frontplatte umlaufenden Steges eingelegt ist. Das Schauglas wird lose auf den Steg gelegt und von dem festgeschraubten Rahmen gegen den Dichtungsring des Steges gedrückt. Die mit Anzeigeelementen versehene Leiterplatte ist ebenfalls der Frontplatte des Gehäuses zugeordnet und an der Rückseite der Frontplatte festgeschraubt. Die bekannte Anzeigeeinheit ist damit aus einzelnen, losen oder der Frontplatte zugeordneten oder daran befestigten Elementen und nicht als Baugruppe aufgebaut. Dieser Aufbau ermöglicht zwar ein Auswechseln der einzeln gesteckten Anzeigeelemente oder des Schauglases, ohne die Frontplatte entfernen oder das Gerät öffnen zu müssen, erfordert aber einen gewissen Montageaufwand bei der Anordnung der einzelnen Elemente an der Frontplatte des Gehäuses und damit auch einen gewissen Aufwand bei Servicearbeiten, Austausch oder Meßzwecken.

Der Erfindung liegt daher die Aufgabe zugrunde, für eine Anzeigeeinheit der eingangs genannten Art einen montage- und wartungsfreundlicheren Aufbau anzugeben.

Diese Aufgabe wird bei einer Anzeigeeinheit der eingangs genannten Art gemäß der Erfindung dadurch gelöst, daß der Rahmen an der Vorderseite mit einer die Rahmenaussparung umgebenden Vertiefung zur Aufnahme und Befestigung des Schauglases und an der dem Gerät zugekehrten Rückseite mit der Nut für den Dichtungsring und innerhalb des von dieser Nut umgrenzten Bereiches mit mehreren Befestigungspunkten für die Leiterplatte ausgebildet ist, und daß die Leiterplatte mit Leitungsanschlußmitteln versehen und an ihrer Rückseite ein im Bereich der Leitungsanschlußmittel ausgesparter, über die Befestigungspunkte für die Leiterplatte am Rahmen befestigbarer Metalldeckel vorgesehen ist.

Eine derartige Anzeigeeinheit ist durch ihren Aufbau zu einer selbständigen Baugruppe zusammengefaßt, wobei als Träger aller Einzelteile der Anzeigeeinheit und damit als Träger der Baugruppe der Rahmen dient. Die Anzeigeeinheit ist mit diesem Rahmen als selbständiger kompakter Modul, der durch den Metalldeckel mechanisch geschützt und elektrisch abgeschirmt ist, vormontiert an einer Gerätefrontseite festschraubbar. Für Servicearbeiten, zum Austausch oder für Meßzwecke läßt sich die gesamte Baugruppe ohne weitere Maßnahmen, wie z.B. Entfernen der Gerätefrontplatte und/oder Öffnen des Gerätes, leicht abnehmen. Der Aufbau der erfindungsgemäßen Anzeigeeinheit ergibt somit neben einer Kosteneinsparung beim Zusammenbau, bei der Montage an einem Gerät oder beim Service am Einsatzort zugleich eine erhöhte Wartungsfreundlichkeit ohne Einsatz von Spezialwerkzeugen.

Vorteilhafte Ausgestaltungen des Gegenstandes des Anspruchs 1 sind in den Unteransprüchen angegeben.

Ein Ausführungsbeispiel einer erfindungsgemäßen Anzeigeeinheit ist im folgenden anhand der Zeichnung näher beschrieben. Es zeigen
Fig. 1 eine Ansicht auf eine Gerätefrontseite mit Anzeigeeinheit,
Fig. 2 in einer teilweise geschnittenen Teilansicht (Draufsicht) die Befestigung der Anzeigeeinheit an der Gerätefrontseite,
Fig. 3 in perspektivischer, explosionsartig auseinandergezogener Darstellung die Einzelteile der Anzeigeeinheit mit Blick auf die jeweilige Vorderseite,
Fig. 4 eine Ansicht auf die Rückseite eines für die Anzeigeeinheit vorgesehenen Rahmens,
Fig. 5 die komplette Anzeigeeinheit für sich in Vorderansicht und
Fig. 6 die Anzeigeeinheit nach Fig.5 in Draufsicht.

Das Gerät in den Figuren 1 und 2 ist z.B. ein Kurzwellen-Leistungsverstärker und weist an seiner Frontseite eine abnehmbare, schraubbar befestigte Frontplatte 1 auf, die mit zwei Gerätegriffen 2,3 und für den Betrieb notwendigen Steckverbindern 4,5 und 6 bestückt ist. Oberhalb der querliegenden Kühlluft-Einlaßöffnung 7 befindet sich eine Anzeigeeinheit 10, an der beim Betrieb des Gerätes gewisse Zustände, Werte und Leistungsdaten zu erkennen bzw. abzulesen sein sollen. Die Anzeigeelemente und deren Aufbereitung sind - wie später noch beschrieben wird - auf einer Leiterplatte der Anzeigeeinheit aufgebaut und werden über Anschlußkabel oder -leitungen aus dem Gerät elektrisch versorgt.

Die Anzeigeeinheit ist in ihrem Aufbau zu einer selbständigen Baugruppe als kompakter Modul zusammengefaßt und wie folgt aufgebaut:

Als Träger aller Einzelteile der Anzeigeeinheit und damit als Träger der Baugruppe ist ein aus einem kostengünstigen Gußteil bestehender Rahmen 11 (Fig .3) vorgesehen, dessen Aussparung 12 an der Rahmenvorderseite von einer Vertiefung 13 umgeben ist, in der ein Schauglas 14, z.B. eine farblich abgestimmte, rechteckige Acrylglasscheibe, aufgenommen und z.B. durch Einkleben befestigt ist. Das Schauglas 14 ist auf der Vorderseite mit Anzeigesymbolen, d.h. mit den entsprechenden gerätespezifischen Bezeichnungen und Angaben, im Siebdruckverfahren bedruckt. Die in Fig. 4 zu sehende Rückseite des Schauglases 14 ist ebenfalls bedruckt. Diese Bedruckung ist durchgehend flächig bis auf bestimmte Bereiche und gewährt deshalb von außen nur Einblick auf die Anzeigeelemente 34,35 und 36 einer Leiterplatte 33 und läßt den Lichteinfall auf eine ebenfalls auf der Vorderseite der Leiterplatte angeordnete Fotozelle 37 zu, welche die Helligkeit der Anzeigeelemente regelt.

An der dem Gerät zugekehrten Rückseite ist der Rahmen 11 mit einer umlaufenden Nut 15 für einen geschlossenen Dichtungsring 16 versehen, wobei dann - um eine Abdichtung im eingebauten Zustand sicherzustellen - die lichte Weite der nicht sichtbaren, in der Frontplatte 1 vorgesehenen Einbauöffnung bis maximal zur Innenkante der Nut 15 reicht.

Ferner sind auf der Rückseite des Rahmens 11 innerhalb des von der Nut 15 umgrenzten Bereiches an vier Eckpunkten der Rahmenaussparung 12 Befestigungspunkte 17,18,19 und 20 für die Auflage und Befestigung der Leiterplatte 33 vorgesehen und hier als Türme mit Gewindesacklöchern ausgebildet. Die Befestigungspunkte 17 bis 20 sind durch Versteifungsstege 21,22,23 und 24 verbunden, welche die Rahmenaussparung 12 rechteckförmig umgeben und an den Längsseiten höher als an den kürzeren Querseiten ausgebildet sind, um mit nur vier Befestigungsschrauben bei der Montage der gesamten Baugruppe auf der Frontplatte auszukommen. An diesen Versteifungsstegen sind z.B. drei erhöhte Anschlagpunkte 25,26 und 27 vorgesehen, an welchen das Rohteil des Rahmens angeschlagen werden kann, um bei der Bearbeitung des Rohteiles - ganz gleich, wie die Toleranzen liegen - immer vom Mittelpunkt des Rahmens aus zu beginnen. Somit entfällt ein zeit- und kostenintensives Ausmitteln des Rahmens am Werktisch.

Die Leiterplatte 33 ist auf ihrer Vorderseite außer mit den Anzeigeelementen 34,35 und 36 und der bereits erwähnten Fotozelle 37 auch noch mit anderen Bauelementen bestückt, u.a. mit einem wärmeerzeugenden Halbleiter, z.B. einem Regler 38. Dieses wärmeerzeugende Bauelement 38 ist auf einem etwa Z-förmigen wärmeleitenden Blechwinkel 39 angeordnet, der einerseits mit einem Schenkel 40 an der Leiterplatte 33 befestigt und andererseits mit dem anderen Schenkel 41, der durch eine Aussparung 42 an einem Eck der Leiterplatte 33 greift, mit einem Metalldeckel 44 wärmeleitend verbunden ist. Der am oberen und unteren Längsrand abgewinkelte Metalldeckel 44 dient als äußerer, mechanischer Schutz und als elektrische Abschirmung an der Rückseite der Leiterplatte und ist mit Hilfe von vier Gewindebolzen, von denen in Fig.3 nur die Gewindebolzen 45 und 46 zu sehen sind und die gleichzeitig der Befestigung der Leiterplatte 33 an dem Befestigungspunkten 17 bis 20 dienen, über diese Befestigungspunkte am Rahmen 11 gehalten. Der Metalldeckel 44 ist ferner an einer Ecke im Bereich von an der Leiterplatte 33 noch vorgesehenen Leitungsanschlußmitteln 43, z.B. in Form von Steckverbindern, ausgespart, um die Anschluß- und Versorgungsleitungen 47 (Fig .2) an den Steckverbindern auf der Lötseite der Leiterplatte anstecken zu können.

Die komplette, eine Anzeigeeinheit bildende Baugruppe ist - wie in den Figuren 1 und 2 zu sehen ist - an vier Eckpunkten 28,29,30 und 31 des Rahmens 11 mittels vier als unverlierbare Kreuzschlitzhalsschrauben 32 ausgebildeter Befestigungsschrauben in an der Rückseite der Frontplatte 1 vorgesehenen Gewindebuchsen 8 befestigt. Beim Einbau der Anzeigeeinheit in die Frontplatte werden zuerst die Anschluß- oder Versorgungsleitungen 47 an der Leiterplatte 33 angesteckt, dann wird der Rahmen 11 leicht schräg in die Einbauöffnung der Frontplatte 1 eingesetzt und festgeschraubt. Für Service, Austausch oder Meßzwecke läßt sich die gesamte Baugruppe als Ganzes leicht entfernen.

## Patentansprüche

1. Anzeigeeinheit für elektrische Geräte, mit einem mit Anzeigesymbolen wie z.B. Schriftzeichen versehenen Schauglas (14), einem an der Gerätefrontseite befestigbaren Rahmen (11), einem in einer Nut zwischen dem Rahmen und der Gerätefrontseite einlegbaren, geschlossenen Dichtungsring (16) und einer an der Vorderseite mit Anzeigeelementen versehenen Leiterplatte (33),
**dadurch gekennzeichnet**, daß der Rahmen (11) an der Vorderseite mit einer die Rahmenaussparung (12) umgebenden Vertiefung (13) zur Aufnahme und Befestigung des Schauglases (14) und an der dem Gerät zugekehrten Rückseite mit der Nut (15) für den Dichtungsring (16) und innerhalb des von dieser Nut umgrenzten Bereiches mit mehreren Befestigungspunkten (17,18,19,20) für die Leiterplatte (33) ausgebildet ist, und daß die Leiterplatte (33) mit Leitungsanschlußmitteln (43) versehen und an ihrer Rückseite ein im Bereich der Leitungsanschlußmittel (43) ausgesparter, über die Befestigungspunkte (17 bis 20) für die Leiterplatte (33) am Rahmen (11) befestigbarer Metalldeckel (44) vorgesehen ist.

2. Anzeigeeinheit nach Anspruch 1,
**dadurch gekennzeichnet**, daß der Rahmen (11) aus einem Gußteil besteht.

3. Anzeigeeinheit nach Anspruch 1 oder 2,
**dadurch gekennzeichnet**, daß die Befestigungspunkte (17 bis 20) für die Leiterplatte (33) an der Rückseite des Rahmens (11) an vier Eckpunkten der Rahmenaussparung (12) angeordnet und als Türme mit Innengewinde ausgebildet sind.

4. Anzeigeeinheit nach Anspruch 3,
**dadurch gekennzeichnet**, daß die als Türme ausgebildeten Befestigungspunkte (17 bis 20) für die Leiterplatte (33) durch die Rahmenaussparung (12) umgebende Versteifungsstege (21 bis 24) verbunden sind.

5. Anzeigeeinheit nach einem der vorhergehenden Ansprüche,
**dadurch gekennzeichnet**, daß auf der Vorderseite der Leiterplatte (33) mittels eines etwa Z-förmigen Blechwinkels (39) ein wärmeerzeugendes Bauelement (38) befestigt ist, daß die Leiterplatte (33) eine Aussparung (42) für einen Schenkel (41) des Blechwinkels (39) aufweist, und daß dieser Schenkel (41) des Blechwinkels mit dem Metalldeckel (44) verbunden ist.

6. Anzeigeeinheit nach einem der vorhergehenden Ansprüche,
**dadurch gekennzeichnet**, daß das Schauglas (14) durch Kleben in der Vertiefung (13) an der Vorderseite des Rahmens (11) befestigt ist.

7. Anzeigeeinheit nach einem der vorhergehenden Ansprüche,
**dadurch gekennzeichnet**, daß das Schauglas (14) im Siebdruckverfahren auf der Vorderseite mit den Anzeigesymbolen und auf der Rückseite bis auf die von den Anzeigeelementen (34 bis 36) und einer Fotozelle (37) der Leiterplatte (33) eingenommenen Bereiche flächig bedruckt ist.

## Claims

1. Display unit for electrical devices, comprising a viewing glass (14) provided with display symbols such as, for example, letters, a frame (11) which can be mounted on the device front, a closed sealing ring (16) which can be inserted into a groove between the frame and the device front, and a circuit board (33) provided with display elements at the front, characterised in that the frame (11) is constructed at the front with a recess (13), surrounding the frame opening (12), for receiving and mounting the viewing glass (14) and, at the rear facing the device, with the groove (15) for the sealing ring (16) and, inside the area bounded by this groove, with a plurality of mounting points (17, 18, 19, 20) for the circuit board (33), and in that the circuit board (33) is provided with line connecting means (43) and at its rear a metal cover (44) is provided which has openings in the area of the line connecting means (43) and can be mounted on the frame (11) via the mounting points (17 to 20) for the circuit board (33).

2. Display unit according to Claim 1, characterised in that the frame (11) consists of one cast part.

3. Display unit according to Claim 1 or 2, characterised in that the mounting points (17 to 20) for the circuit board (33) are arranged at the rear of the frame (11) at four corner points of the frame opening (12) and are constructed as turrets with internal thread.

4. Display unit according to Claim 3, characterised in that the mounting points (17 to 20) constructed as turrets for the circuit board (33) are connected by stiffening webs (21 to 24) surrounding the frame opening (12).

5. Display unit according to one of the preceding claims, characterised in that a heat-generating component (38) is mounted on the front of the circuit board (33) by means of an approximately Z-shaped metal angle (39), in that the circuit board (33) exhibits an opening (42) for a leg (41) of the metal angle (39), and in that this leg (41) of the metal angle is connected to the metal cover (44).

6. Display unit according to one of the preceding claims, characterised in that the viewing glass (14) is mounted on the front of the frame (11) by being bonded in the recess (13).

7. Display unit according to one of the preceding claims, characterised in that the display symbols are printed in a planar fashion using a screen printing method on the front of the viewing glass (14) and on the rear, apart from the areas taken up by the display elements (34 to 36) and a photocell (37) of the circuit board (33).

## Revendications

1. Unité d'affichage pour appareils électriques, comportant un voyant (14), qui est pourvu de symboles d'affichage, comme par exemple des caractères d'écriture, un cadre (11) pouvant être fixé à la face avant de l'appareil, une bague d'étanchéité fermée (16), qui peut être insérée dans une rainure entre le cadre et la face avant de l'appareil, et une plaquette à circuits imprimés (33) comportant des éléments d'affichage sur sa face avant,
caractérisée par le fait que le cadre (11) présente, au niveau de sa face avant, un renfoncement (13) qui entoure l'évidement (12) du cadre et qui sert à loger et à fixer le voyant (14) et, au niveau de la face arrière tournée vers l'appareil comportant la rainure (15) pour la bague d'étanchéité (16) et à l'intérieur de la zone entourée par cette rainure, plusieurs points de fixation (17,18,19,20) pour la plaquette à circuits imprimés (33), et que la plaquette à circuits imprimés (33) est équipée de moyens (43) de raccordement de lignes et comporte, au niveau de sa face arrière, un couvercle métallique (44), qui est évidé dans la zone des moyens (43) de raccordement de lignes et peut être fixé sur le cadre (11) par l'intermédiaire des points de fixation (17 à 20) prévus pour la plaquette à circuits imprimés (33).

2. Unité d'affichage suivant la revendication 1, caractérisée par le fait que le cadre (11) est formé d'une pièce en fonte.

3. Unité d'affichage suivant la revendication 1 ou 2, caractérisée par le fait que les points de fixation (17 à 20) pour la plaquette à circuits imprimés (33) sont disposés sur la face arrière du cadre (11) au niveau de quatre angles de l'évidement (12) du cadre et sont agencés sous la forme d'embouts pourvus d'un taraudage.

4. Unité d'affichage suivant la revendication 3, caractérisée par le fait que les points de fixation (17 à 20) réalisés en forme d'embouts et prévus pour la plaquette à circuits imprimés (33), sont raccordés par des barrettes de renforcement (21 à 24) entourant l'évidement (12) du cadre.

5. Unité d'affichage suivant l'une des revendications précédentes, caractérisée par le fait qu'un composant (38) dégageant de la chaleur est fixé sur la face avant de la plaquette à circuits imprimés (33) au moyen d'une cornière en tôle (32) approximativement en forme de Z, que la plaquette à circuits imprimés (33) possède un évidement (42) pour une aile (41) de la cornière en tôle (39), et que cette aile (41) de la cornière en tôle est raccordée au couvercle métallique (44).

6. Unité d'affichage suivant l'une des revendications précédentes, caractérisée par le fait que le voyant (14) est fixé par collage dans le renfoncement (13) au niveau de la face avant du cadre (11).

7. Unité d'affichage suivant l'une des revendications précédentes, caractérisée par le fait que sur le voyant (14) une impression est appliquée, au moyen du procédé de sérigraphie, sur la face avant portant les symboles d'affichage et sur la face arrière à plat, hormis au niveau des zones occupées par les éléments d'affichage (34 à 36) et par une cellule photoélectrique (37) de la plaquette à circuits imprimés (33).
